# EUROPÄISCHE PATENTSCHRIFT

(11) **EP 0 970 281 B1**
(45) Veröffentlichungstag und Bekanntmachung des Hinweises auf die Patenterteilung: **03.07.2002**
(21) Anmeldenummer: 98932014.8
(22) Anmeldetag: 28.04.1998
(51) Int. Cl.: E02D 5/80, E02D 29/055, E21D 9/00

(54) **VERFAHREN ZUM STABILISIEREN EINER BÖSCHUNG**
METHOD FOR STABILIZING EMBANKMENTS
PROCEDE POUR STABILISER UN REMBLAI

(30) Priorität: 30.04.1997 DE 19718220
(43) Veröffentlichungstag der Anmeldung: 12.01.2000
(73) Patentinhaber: Bilfinger Berger AG, 68165 Mannheim (DE)
(72) Erfinder: EINSPANNIER, Wolfgang, D-68782 Brühl (DE); GÖTZ, Peter, D-70771 Leinfelden-Echterdingen (DE); ZWICK, Otto, D-69469 Weinheim (DE); CZICHOWSKY, Stephan, D-78315 Radolfzell (DE)
(74) Vertreter: Naumann, Ulrich, Dr.-Ing.
(86) Internationale Anmeldenummer: DE9801169
(87) Internationale Veröffentlichungsnummer: WO9849399

(56) Entgegenhaltungen:
- WO-A-92/20902
- CH-A- 615 234
- GB-A- 2 289 078
- US-A- 4 009 579

## Beschreibung

Die Erfindung betrifft ein Verfahren zum Stabilisieren der Ortsbrust beim Durchpressen eines Tunnelbanwerks wo, bei die Ortsbrust beim Durchpressen sukzessive zurück- bzw. abgebaut wird.

Das hier in Rede stehende Verfahren soll insbesondere im Rahmen von Baumaßnahmen zum Einsatz kommen, bei denen eine angesteilte Böschung sukzessive zurückgebaut wird, wobei der Neigungswinkel der Böschung aufrechterhalten werden soll bzw. variabel eingestellt werden soll.

Als Beispiel für eine solche Baumaßnahme sei hier das Durchpressen eines Tunnelbauwerks unter einer Gleisanlage genannt. Das Tunnelbauwerk ist vortriebsseitig mit einer Schneidenkonstruktion versehen, die in die geböschte Ortsbrust des Bodens unter der Gleisanlage vorgepreßt wird. Parallel zum Vorpressen des Tunnelbauwerks wird die Ortsbrust zurückgebaut, wobei der Abbau des Bodens der Vorderkante der Schneiden nicht vorauseilen sollte. Der Boden unter der Gleisanlage und insbesondere die Ortsbrust müssen während der gesamten Baumaßnahme uneingeschränkt standsicher sein, wenn der Zugverkehr über die Gleisanlage aufrecht erhalten werden soll. Um nun eine Kopflastigkeit des Tunnelbauwerks durch zu große Schneiden zu vermeiden und den besonders kritischen Bereich zwischen dem Tunnelbauwerk und dem noch unversehrten Boden unter der Gleisanlage möglichst klein zu halten, wird eine möglichst kurze Schneidenkonstruktion verwendet. Dazu muß die Ortsbrust entsprechend steil angeböscht sein. Zur Realisierung einer derartigen Böschung müssen entweder geeignete Bodenverhältnisse vorliegen, oder es müssen durch entsprechende Bodenverbesserungsmaßnahmen solche Bodenverhältnisse geschaffen werden.

Die Standsicherung einer sukzessive zurückgebauten Böschung ist in der Praxis oftmals problematisch. In einem bekannten Verfahren wurde der Boden vor der Ortsbrust zur Stabilisierung mit vertikalen Holzpfählen verdübelt. Die Holzpfähle mußten dann parallel zum sukzessiven Abbau der Ortsbrust in Teilstücken abgesägt und entfernt werden. Die vertikale Verdübelung des Bodens erfolgt hier von der Geländeoberfläche ausgehend, was bspw. im Falle der Durchpressung eines Tunnelbauwerks unter einer Gleisanlage nicht ohne eine erhebliche Beeinträchtigung des Schienenverkehrs möglich ist.

Aus US-A-4 009 579 und CH-A- 615 234 ist jeweils ein Verfahren zum Durchpressen eines Tunnelbauwerks unter einer Gleisanlage beschrieben, wobei die Gleisanlage mit Hilfe von Trägerelementen stabilisiert wird, die unmittellbar über der Decke des Tunnelbauwerks durch den Eisenbahndamm getrieben werden.

Der Erfindung liegt nun die Aufgabe zugrunde, ein Verfahren der in Rede stehenden Art so auszugestalten und weiterzubilden, daß die Standfestigkeit des die Böschung bildenden Bodens unter Vermeidung von Baumaßnahmen auf der Geländeoberfläche erhöht wird, so daß sich die Böschung unter Beibehaltung des Böschungswinkels sukzessive zurückbauen läßt.

Das erfindungsgemäße Verfahren löst die voranstehende Aufgabe durch die Merkmale des Patentanspruches 1, Danach ist das eingangs genannte Verfahren so ausgestaltet, daß der die Ortsbrust bildende Boden in im wesentlichen horizontaler Richtung verdübelt wird.

Erfindungsgemäß ist erkannt worden, daß sich die Standsicherheit des Bodens einer Böschung nicht nur durch eine vertikale Verdübelung erhöhen läßt, sondern daß dies auch mit einer horizontalen Bodenverdübelung erreicht werden kann. Erkannt worden ist außerdem, daß sich dieses Verfahren insbesondere zur Bodenverbesserung an Böschungen eignet, da die horizontale Verdübelung hier von der geneigten Böschungsoberfläche ausgehend vorgenommen werden kann. Eine horizontale Verdübelung erhöht die Scherfestigkeit des Bodenkörpers und verhindert die Ausbildung von Gleitflächen. Außerdem wird die Ausbreitung von Vertikallasten im Boden verbessert.

Grundsätzlich kann die erfindungsgemäß vorgeschlagene horizontale Bodenverdübelung in unterschiedlicher Form realisiert werden. In Frage kommen dazu bspw. horizontal orientierte Holzpfähle oder auch horizontal in die Böschung getriebene Metallelemente.

In einer besonders vorteilhaften Variante des erfindungsgemäßen Verfahrens werden von der geneigten Oberfläche der Böschung ausgehend in einem Raster angeordnete Löcher in den Boden getrieben und anschließend mit einer selbstabbindenden Masse verfüllt. Diese Maßnahme zielt nicht unbedingt auf eine Bodenverbesserung durch Hohlrauminjektion ab, sondern in erster Linie auf die Herstellung von in ihren Abmessungen begrenzten Pfählen des abgebundenen Materials. Hierfür kann je nach der Beschaffenheit des vorliegenden Bodens Zement oder Mörtel oder ein anderes aufgrund seiner Festigkeit geeignetes Material verwendet werden. Die voranstehend beschriebene Art der Verdübelung ist insbesondere im Hinblick auf das sukzessive Zurück- bzw. Abbauen der Böschung von Vorteil. Die im Boden erstellten Pfähle lassen sich nämlich einfach Stück um Stück zusammen mit dem sukzessiven Abbau der Böschung abbrechen.

Es gibt nun verschiedene Möglichkeiten, wie die Löcher von der Oberfläche der Böschung ausgehend in den Boden getrieben werden können. In einer technisch sehr einfachen und daher auch sehr wirtschaftlichen Variante werden die Löcher mit Hilfe eines Bohrgeräts erstellt. Da in der Regel ein guter Reibungskontakt zwischen den die Verdübelung bildenden Pfählen und dem umliegenden Boden angestrebt wird, sollte eine etwaige Verrohrung des Bohrlochs beim Verfüllen mit einer selbstabbindenden Masse wieder entfernt werden.

Aufgrund besonderer Bodenverhältnisse kann es vorteilhaft sein, die im Boden erstellten Löcher unter Druck zu verfüllen. Dies kann beispielsweise im Rahmen eines Hochdruckinjektionsverfahrens erfolgen. In jedem Falle sollte dabei allerdings verhindert werden, daß unerwünschte Bodenhebungen auftreten. Insbesondere im Falle einer Durchpressungsmaßnahme unter einer Gleisanlage sind Hebungen im Gleisbereich unbedingt auszuschließen.

Die im Rahmen des erfindungsgemäßen Verfahrens erstellten Pfähle im Baugrund werden in erster Linie auf Schub belastet bzw. auf Abscheren beansprucht. Meist liegt aber auch eine Biegebelastung der Pfähle vor. Die Biegezugfestigkeit der Pfähle läßt sich in vorteilhafter Weise durch Einbetten einer Bewehrung in die selbstabbindende Masse erhöhen. Als Bewehrung kommen Zugglieder, bspw. Stahlzugglieder oder auch Glasfaserzugglieder in Frage, die beim sukzessiven Abbau der Böschung abschnittsweise abgetrennt werden. Alternativ zu Zuggliedern als Bewehrung kann auch eine Bewehrungsfasern enthaltende selbstabbindende Masse verwendet werden. Die damit hergestellten Pfähle halten zwar relativ großen, im Baugrund auftretenden Scherbelastungen und Biegebelastungen stand, lassen sich aber dennoch mit dem sukzessiven Abbau der Böschung Stück um Stück abbrechen.

Die Länge der nach dem erfindungsgemäßen Verfahren erstellten Pfähle hängt zum einen von den vorliegenden Bodenverhältnissen ab und zum anderen von den für ihre Herstellung verwendeten Werkzeugen. Sie liegt üblicherweise in der Größenordnung zwischen 25 und 50 m. Je nach den vorliegenden Bodenverhältnissen ist der die Böschung bildende Boden dann bis in eine Tiefe von etwa 20 bis 45 m stabilisiert, so daß die Böschung unter Beibehaltung des Böschungswinkels bis zu dieser Tiefe zurückgebaut werden kann. Der sich dann an die Böschungsoberfläche anschließende Boden sollte noch bis in eine Tiefe von 5 bis 10 Metern verdübelt sein. Soll nun die Böschung weiter zurückgebaut werden, so ist es von Vorteil, den sich anschließenden Boden erneut zu verdübeln, und zwar so, daß sich die verdübelten Bodenbereiche überlappen.

Das erfindungsgemäße Verfahren kann in vorteilhafter Weise auch zur Stabilisierung eines Damms - der zu beiden Seiten eine Böschung aufweist - eingesetzt werden. Die Verdübelung des den Damm bildenden Bodens kann hier in vorteilhafter Weise von den beiden Böschungsoberflächen des Damms ausgehend vorgenommen werden. Auch in diesem Zusammenhang erweist es sich als vorteilhaft, wenn sich die verdübelten Bodenbereiche überlappen, um die Standsicherheit des Bodens zu gewährleisten.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuteurng eines Ausführungsbeispiels der Erfindung anhand der Zeichnung zu verweisen. In der Zeichnung zeigt
- Fig. 1: einen schematischen Querschnitt durch einen erfindungsgemäß verdübelten Damm mit einer Gleisanlage während einer Durchpressungsmaßnahme und
- Fig. 2: eine schematische Draufsicht auf die Ortsbrust der in Figur 1 dargestellten Situation.

Auf dem in Fig. 1 dargestellten Damm 1 verlaufen die Gleise 2 einer Gleisanlage. Zur Untertunnelung der Gleisanlage wird ein Tunnelbauwerk durch den Damm 1 gepreßt. Das Tunnelbauwerk besteht aus mehreren Tunnelsegmenten 3, 4, die aneinander anschließend durch den Damm 1 gepreßt werden. Das Tunnelsegment 3, das als erstes durch den Damm 1 gepreßt wird, ist vortriebsseitig mit einer Schneidenkonstruktion 5 versehen. Mit der Schneidenkonstruktion 5 wird der anstehende Boden des Damms 1 aufgeschnitten und dann vom Innenraum des Tunnelbauwerks ausgehend abgetragen. Die Ortsbrust, die dadurch sukzessive zurückgebaut wird, sollte immer auf der Höhe der Schneidenvorderkanten liegen. Die dem eigentlichen Tunnelbauwerk vorgelagerte Schneidenkonstruktion 5 ist relativ kurz, zum einen um die Kopflastigkeit des Tunnelbauwerks möglichst klein zu halten und zum anderen um den Bereich zwischen dem Tunnelbauwerk und dem noch nicht aufgeschnittenen Boden möglichst klein zu halten. In diesem Bereich wird nämlich die auf dem Damm 1 befindliche Gleisanlage weder durch das Tunnelbauwerk noch durch den Damm 1 getragen, sondern lediglich durch ein in Figur 1 mit 6 bezeichnetes Gleissicherungssystem und die in Figur 1 nicht näher dargestellte Konstruktion der Schneidenabdeckung. Die Kürze der Schneidenkonstruktion 5 bedingt die Ausbildung einer relativ steilen Ortsbrust, die zur Absicherung der darüberliegenden Gleisanlage gesichert > werden muß.

Bei der Wahl von geeigneten Maßnahmen zur Erhöhung der Standsicherheit der die Ortsbrust bildenden Böschung müssen zum einen die Böschungsneigung und die zu erwartenden Belastungen der Böschung und zum anderen auch die jeweiligen Bodenkennwerte berücksichtigt werden.

Entsprechend dem erfindungsgemäßen Verfahren wird die Standsicherheit des Damms 1 in dem hier dargestellten Ausführungsbeispiel durch eine im wesentlichen horizontale Verdübelung des den Damm 1 bildenden Bodens erreicht. Dazu werden von der Ortsbrust ausgehend horizontale Bohrungen mit Hilfe eines Ankerbohrgeräts in den Boden vorgetrieben und mit Verpreßmörtel oder einer Zementsuspension verfüllt. Dabei entstehen unbewehrte horizontal orientierte Pfähle 7 im Boden, die insgesamt die Scherfestigkeit des Bodenkörpers erhöhen. Die Pfähle 7 sind hier nur schematisch in Form ihrer Längsachsen dargestellt. Eine Stabilisierung des Bodens ist auch dann noch gegeben, wenn die Pfähle 7 im Verlauf der Baumaßnahme stellenweise brechen sollten. Die Bodenverbesserung beruht im vorliegenden Falle nicht in erster Linie auf Hohlrauminjektionen, sondern auf der gezielten Herstellung von in ihren Abmessungen begrenzten Pfählen 7 aus Verpreßmörtel bzw. Zementstein.

Die Bohrungen werden horizontal mit einer Länge von jeweils 25 bis 50 Metern ausgeführt. Je nach den vorliegenden Rahmenbedingungen kann es auch von Vorteil sein, die Bohrlöcher leicht nach oben oder nach unten geneigt auszurichten. So kann bspw. das Auslaufen der selbstabbindenden Masse beim Verfüllen der Bohrlöcher einfach durch eine leichte Ausrichtung der Bohrlöcher nach unten vermieden werden.

Die Länge der Pfähle 7 ist im vorliegenden Ausführungsbeispiel so gewählt, daß ein Tunnelsegment 3 in den Baugrund gepreßt werden kann, wobei die Pfähle zusammen mit dem sukzessiven Abbau der Ortsbrust Stück um Stück abgebrochen werden. Danach werden nochmals - wieder ausgehend von der dann vorliegenden Ortsbrust - horizontale Pfähle im Boden erstellt, die in Figur 1 ebenfalls nur schematisch dargestellt sind und mit 8 bezeichnet sind. Die mit den Pfählen 7 und 8 verdübelten Bereiche überlappen sich, um die Standfestigkeit des Bodens über die gesamte Breite des Damms 1 zu gewährleisten.

Die überlappende Verdübelung des in Fig. 1 dargestellten Damms 1 könnte auch im Vorfelde der eigentlichen Durchpressungsmaßnahme realisiert werden, indem von beiden Böschungsoberflächen des Damms 1 ausgehend eine Bodenverdübelung vorgenommen wird.

Im dargestellten Ausführungsbeispiel wird die die Pfähle 7, 8 bildende selbstabbindende Masse praktisch ohne Verpreßdruck in die Bohrlöcher eingebracht, um Hebungen im Gleisbereich auszuschließen. Aus bautechnischen Gründen könnte die selbstabbindende Masse aber auch mit einem geringen Verpreßdruck eingebracht werden, wobei die Verpreßmenge auf das etwa 1,3-fache der theoretischen Menge zum Verfüllen eines Bohrlochs begrenzt werden könnte.

Zur Erhöhung des Scherwiderstandes oder wenn die Pfähle 7 und 8 neben einer Scherbelastung auch einer Biegebelastung standhalten sollen, so kann es vorteilhaft sein, in die selbstabbindende Masse jedes Pfahls mindestens ein Zugglied, bspw. aus Stahl oder Glasfasern, einzubetten.

In Fig. 2 ist ein Bohrraster für die Verdübelung des Bodens hinter der Ortsbrust dargestellt. Das Raster umfaßt vier Querreihen mit je sechs Pfählen. In diesem Zusammenhang sei nochmals angemerkt, daß die erforderliche Dimensionierung und die im Einzelfall notwendigen Abstände der die Verdübelung bildenden Pfähle sowie deren Art, d.h. Materialbeschaffenheit, von der Böschungsneigung, der zu erwartenden Last und den jeweiligen Bodenkennwerten abhängen.

Durch Anwendung des erfindungsgemäßen Verfahrens zum Stabilisieren der Ortsbrust im Rahmen der in den Figuren dargestellten Durchpressungsmaßnahme kann die Standfestigkeit des sich an die Ortsbrust anschließenden Bodens verbessert werden, ohne daß dafür Arbeiten im Gleisbereich erforderlich wären. Durch die horizontale Verdübelung des Damms 1 wird außerdem eine günstige Verteilung von Vertikallasten im Boden bewirkt. Wird der Boden mit unbewehrten Verpreßmörtelpfählen oder Zementsteinpfählen verdübelt, so gestaltet sich auch das Zurückbauen der Ortsbrust als unproblematisch, da diese Pfähle mit Hilfe von Maschinen Stück um Stück abgebrochen und damit abgetragen werden können, die üblicherweise zum Zurückbauen der Ortsbrust verwendet werden.

## Patentansprüche

1. Verfahren zum Stabilisieren der Ortsbrust beim Durchpressen eines Tunnelbauwerks, wobei die Ortsbrust beim Durchpressen sukzessive zurück- bzw. abgebaut wird,
**dadurch gekennzeichnet, daß** der die Ortsbrust bildende Boden in im wesentlichen horizontaler Richtung verdübelt wird.

2. Verfahren nach Anspruch 1, **dadurch gekennzeichnet, daß** die Verdübelung der Ortsbrust mit Hilfe von in einem Raster angeordneten horizontal ausgerichteten Holzpfählen und/oder Metallelementen realisiert wird.

3. Verfahren nach Anspruch 1, **dadurch gekennzeichnet, daß** von der geneigten Oberfläche der Ortsbrust ausgehend in einem Raster angeordnete Löcher in den Boden getrieben werden und daß die Löcher mit einer selbstabbindenden Masse verfüllt werden.

4. Verfahren nach Anspruch 3, **dadurch gekennzeichnet, daß** die Löcher mit Hilfe eines Bohrgeräts erstellt werden.

5. Verfahren nach einem der Ansprüche 3 oder 4, **dadurch gekennzeichnet, daß** die Löcher unter Druck verfüllt werden.

6. Verfahren nach einem der Ansprüche 3 bis 5, **dadurch gekennzeichnet, daß** beim Verfüllen der Löcher eine Bewehrung in die selbstabbindende Masse eingebettet wird.

7. Verfahren nach einem der Ansprüche 3 bis 6, **dadurch gekennzeichnet, daß** eine selbstabbindende Masse mit Bewehrungsfasern verwendet wird.

8. Verfahren nach einem der Ansprüche 1 bis 7, **dadurch gekennzeichnet, daß** der die Ortsbrust bildende Boden zunächst in einem ersten sich an die Oberfläche der Ortsbrust anschließenden Bereich bis in eine bestimmte Tiefe verdübelt wird, daß der erste verdübelte Bereich nur bis zu einem Teil seiner Tiefe abgebaut wird und daß der sich dann an die neue Oberfläche der Ortsbrust anschließende zweite Bereich bis in eine bestimmte Tiefe verdübelt wird, so daß sich der erste und der zweite verdübelte Bereich überlappen.

9. Verfahren zum Stabilisieren der Ortsbrust beim Durchpressen eines Tunnelbauwerks durch einen Damm nach einem der Ansprüche 1 bis 8, **dadurch gekennzeichnet, daß** der den Damm bildende Boden von den beiden Böschungsoberflächen des Damms ausgehend in im wesentlichen horizontaler Richtung verdübelt wird.

10. Verfahren nach Anspruch 9, **dadurch gekennzeichnet, daß** sich die von den beiden Böschungsoberflächen des Damms ausgehend verdübelten Bereiche überlappen.

## Claims

1. Method of stabilising the working face while a tunnel construction is being forced through, wherein during tunnelling the working face is successively taken back or taken down, **characterised in that** the ground forming the working face is plugged in a substantially horizontal direction.

2. Method as claimed in Claim 1, **characterised in that** the plugging of the working face is carried out with the aid of horizontally oriented wooden piles and/or metal elements disposed in a grid pattern.

3. Method as claimed in Claim 1, **characterised in that** starting from the inclined surface of the working face holes disposed in a grid pattern are driven into the ground and that the holes are filled with a self-setting material.

4. Method as claimed in Claim 3, **characterised in that** the holes are produced with the aid of a drilling device.

5. Method as claimed in one of Claims 3 or 4, **characterised in that** the holes are filled under pressure.

6. Method as claimed in one of Claims 3 to 5, **characterised in that** during the filling of the holes a reinforcement is embedded in the self-setting material.

7. Method as claimed in one of Claims 3 to 6, **characterised in that** a self-setting material with reinforcing fibres is used.

8. Method as claimed in one of Claims 1 to 7, **characterised in that** the ground forming the working face is first of all plugged in a first region adjoining the surface of the working face to a certain depth, that the first plugged region is only taken down to a part of its depth, and that the second region adjoining the new surface of the working face is plugged to a certain depth, so that the first and the second plugged regions overlap.

9. Method of stabilising the working face while a tunnel construction is being pressed through an embankment as claimed in one of Claims 1 to 8, **characterised in that** the ground forming the embankment is plugged in a substantially horizontal direction starting from the two bank surfaces of the embankment.

10. Method as claimed din Claim 9, **characterised in that** the plugged regions starting from the two bank surfaces of the embankment overlap.

## Revendications

1. Procédé pour stabiliser la face frontale lors de l'enfoncement d'une construction de tunnel, la face frontale étant reconstruite ou respectivement démolie successivement par enfoncement,
**caractérisé en ce que** le sol formant la face frontale est chevillé en direction sensiblement horizontale.

2. Procédé selon la revendication 1,
**caractérisé en ce que** le chevillage de la face frontale est réalisé au moyen de pieux en bois et/ou des éléments métalliques orientés horizontalement disposés en réseau.

3. Procédé selon la revendication 1,
**caractérisé en ce que** des trous disposés en réseau sortant de la surface inclinée de la face frontale sont formés dans le sol et que les trous sont remplis d'une masse autodurcissante.

4. Procédé selon la revendication 3,
**caractérisé en ce que** les trous sont établis à l'aide d'un outil de fonçage.

5. Procédé selon l'une des revendications 3 et 4,
**caractérisé en ce que** les trous sont remplis sous pression.

6. Procédé selon l'une des revendications 3 à 5,
**caractérisé en ce qu'**une armature est enrobée dans la masse autodurcissante lors du remplissage des trous.

7. Procédé selon l'une des revendications 3 à 6,
**caractérisé en ce qu'**on utilise une masse autodurcissante fibres d'armature.

8. Procédé selon l'une des revendications 1 à 7,
**caractérisé en ce que** le sol formant la face frontale est d'abord chevillé jusqu'à une profondeur déterminée dans une première zone se raccordant à la nouvelle surface de la face frontale, que la première zone chevillée n'est démolie que jusqu'à une partie de sa profondeur et que la seconde zone se raccordant ensuite à la surface de la face frontale est chevillée jusqu'à une profondeur déterminée, de sorte que les première et seconde zones chevillées se chevauchent.

9. Procédé pour stabiliser la face frontale lors de l'enfoncement d'une construction de tunnel par un barrage selon l'une des revendications 1 à 8,
**caractérisé en ce que** le sol formant le barrage est chevillé en direction sensiblement horizontale en partant des deux surfaces de remblai du barrage.

10. Procédé selon la revendication 9,
**caractérisé en ce que** les zones chevillées en partant des deux surfaces de remblai du barrage se chevauchent.
